# FASCICULE DE BREVET EUROPEEN

(11) **EP 0 179 195 B1**
(45) Date de publication et mention de la délivrance du brevet: **26.09.1990**
(21) Numéro de dépôt: 85107149.8
(22) Date de dépôt: 11.06.1985
(51) Int. Cl.: G21F 9/32, F23J 15/00

(54) **Système d'alimentation de four permettant de filtrer les particules des gaz; de condenser les produits volatils et de les retourner au four**
Beschickungssystem eines Ofens, das die Filtration der Gaspartikel, die Kondensation der volatilen Produkte und ihre Rückführung zum Ofen erlaubt
System for feeding a furnace so as to filter gas particles to condens the volatile products and to return them to the furnace

(30) Priorité: 22.10.1984 CA 466016
(43) Date de publication de la demande: 30.04.1986
(73) Titulaire: HYDRO-QUEBEC, Montreal, Québec H2Z 1A4 (CA)
(72) Inventeur: Drouet, Michel G., St-Bruno Québec, J3V 4M7 (CA); Munz, Richard J., Westmount Québec, H3Y 2A8 (CA)
(74) Mandataire: Casalonga, Axel

(56) Documents cités:
- FR-A- 1 194 873
- FR-A- 1 445 500
- GB-A- 1 416 053
- US-A- 4 391 205

## Description

La présente invention concerne la purification d'effluents gazeux. Plus précisément, l'invention se rapporte au traitement d'effluents gazeux produits ou sortant d'un réacteur opérant à haute température, afin d'en éliminer les impuretés. D'une façon encore plus précise, on peut dire que l'invention se rapporte à un procédé et à une installation d'alimentation d'un réacteur permettant de séparer les particules des gaz, de condenser les produits volatils et de retourner ces derniers au réacteur.

On sait que pour diverses raisons, certains matériaux sont chauffés et/ou traités dans un réacteur ou dans un four. Dans plusieurs cas, par exemple, dans les fours ou étuves qui sont utilisés pour traiter divers matériaux, notamment des minéraux, des vidanges, des déchets radioactifs, des polymères chlorés, etc., des gaz sont produits ou utilisés. Ces gaz contiennent des poussières et des produits condensables. Il est nécessaire de récupérer la poussière ainsi que les produits condensables soit à cause de leur valeur commerciale soit en vue de limiter la pollution si ces derniers s'échappaient dans l'atmosphère. De nos jours, on a prévu des moyens étrangers au four, notamment des filtres, des séparateurs, des condensateurs, etc. qui sont présentement utilisés pour traiter des gaz de façon à séparer la poussière ainsi que les produits condensables.

On sait aussi que les matériaux volatils, tels que les oxydes de césium et de ruthénium constituent un danger si on leur permet de s'échapper avec les gaz après avoir traité les déchets nucléaires avant d'ensevelir les matériaux radio-actifs.

Un objet de la présente invention réside dans la condensation de matériaux volatils et l'arrêt des poussières qui résultent du traitement de déchets nucléaires.

Selon un autre objet de la présente invention, on prévoit un procédé qui permet d'arrêter la poussière, les gouttelettes, les produits dangereux, et tout matériau non désirable qui peut s'échapper dans l'atmosphère.

L'invention concerne une méthode de traitement d'effluents gazeux afin d'en enlever les impuretés, lesdits effluents gazeux s'échappant d'un réacteur à haute température (1), et un matériau sous forme granulaire (23) étant alimenté au réacteur, ladite méthode étant caractérisée en ce que:
-On alimente le matériau sous forme granulaire à travers une conduite (13) inclinée vers le bas, munie d'un convoyeur (17) dont la vitesse est commandée de façon à alimenter le réacteur d'une manière suffisante pour satisfaire à ses exigences;
-On fait remonter un courant d'effluents gazeux à contre-courant dans ladite conduite (13) à travers le matériau sous forme granulaire (23) et on contrôle indépendamment le taux d'alimentation du matériau sous forme granulaire et la vitesse des effluents gazeux de facon que les particules présentes dans les effluents gazeux soient sensiblement toutes arrétées par le matériau sous forme granulaire et retournées au réacteur à haute température, et l'on permet aux effluents gazeux purifiés de sortir du réacteur.

Selon une réalisation préférée de l'invention, le taux d'alimentation du matériau sous forme granulaire est contrôlé de façon à ce que le matériau sous forme granulaire soit introduit en quantité suffisante pour satisfaire aux normes du réacteur.

Selon une autre réalisation préférée de l'invention, on ajuste la vitesse des effluents gazeux de façon à assurer une efficacité maximum de filtration lorsque les effluents gazeux se déplacent à contre-courant à travers le matériau sous forme granulaire.

De préférence, on prévoit un convoyeur à hélice ou tout autre convoyeur à solides dans la conduite, et la vitesse du convoyeur à hélice est ajustée de façon à alimenter au réacteur une quantité de matériaux sous forme granulaire suffisante pour satisfaire à la demande du réacteur.

La vitesse des effluents gazeux à travers les particules dans la conduite est de préférence ajustée au pas et au diamètre du convoyeur à hélice de façon à ce que le matériau sous forme granulaire arrête pratiquement toutes les impuretés présentes dans les effluents gazeux, alors que ces derniers se déplacent dans la conduite.

L'installation selon l'invention pour le traitement d'effluents gazeux afin d'en enlever les impuretés, comprend un réacteur à haute température (1), où sont produits lesdits effluents gazeux, des premiers moyens (5) pour alimenter un matériau à traiter dans le réacteur, des moyens pour chauffer le contenu du réacteur et des moyens (29) pour permettre aux effluents gazeux de sortir de l'atmosphère. L'installation est caractérisée par le fait qu'elle comprend des seconds moyens (13, 15), distincts des premiers moyens, pour alimenter un matériau sous forme granulaire au réacteur, lesdits seconds moyens comprenant une conduite (13) inclinée vers le bas reliée audit réacteur, un convoyeur (17) disposé dans ladite conduite pour alimenter le matériau sous forme granulaire dans le réacteur et des moyens de commande pour ajuster la vitesse dudit convoyeur de façon à introduire dans le réacteur une quantité de matériaux sous forme granulaire suffisante pour satisfaire les exigences du réacteur, ladite conduite comprenant des moyens permettant aux effluents gazeux de s'échapper vers le haut à contre-courant par la conduite inclinée à travers ledit matériau sous forme granulaire, et des moyens pour contrôler de façon indépendante le taux d'alimentation du matériau sous forme granulaire et la vitesse des effluents gazeux.

L'invention sera maintenant décrite au moyen du dessin annexé qui représente une vue schématique d'un système de purification d'effluents gazeux selon la présente invention.

Le système qui est illustré sur le dessin comprend un réacteur 1 qui peut être utilisé, par exemple, pour former un produit de fusion entre un déchet nucléaire et du sable. Le réacteur peut être chauffé partout moyen connu de l'homme de l'art, notamment en utilisant des électrodes (non illustrées). Ces moyens ont été illustrés de façon schématique par la flèche 3. Le matériau qui est destiné à être traité dans le réacteur 1, notamment une boue, un polymère chloré, un matériau radio-actif, etc., est introduit dans la réacteur par l'entrée 5. Le matériau est introduit dans le réacteur 1 en direction de la flèche 7.

Au fond du réacteur, on retrouve une sortie 9 qui sera utilisée pour enlever le produit traité de la façon dont nous parlerons plus bas, et la partie supérieure du réacteur est fermée à l'environnement extérieur au moyen d'une fermeture 11. Une conduite 13 est disposée dans la fermeture 11, et ainsi qu'on le voit sur le dessin, cette conduite 13 entre en communication avec une chambre 15 ainsi qu'on le verra plus en détail ci-dessous.

Tout le long de la conduite 13, on retrouve un convoyeur à hélice 17 qui est relié par un arbre 19 à un moyen (non illustré) permettant la rotation de l'hélice dans le sens indiqué par la flèche 21. Evidemment, tout autre moyen d'effectuer le transport des particules à travers la conduite pourrait être utilisé sans sortir du cadre de la présente invention. Le matériau sous forme granulaire 23 qui doit agir sur le déchet nucléaire est introduit dans la chambre 15 par l'entrée 25 de façon à s'écouler dans la chambre 15 en direction de la flèche 27. Les gaz qui s'échappent du système sortent par la sortie 29.

Dans certains cas, plus précisément lorsque l'on à l'intention de traiter des matériaux dangereux, on préfère les introduire indirectement dans le réacteur au moyen de l'entrée secondaire 31. Lorsque le système est en opération normale, le matériau à traiter à été introduit dans le réacteur par l'entrée 5. Dans le cas de matériau radio-actif, on désire former une masse vitreuse du matériau radio-actif de façon à l'empêcher d'être lixivié. Pour ce faire, après avoir chauffé le réacteur, on introduit du sable par l'entrée 25 et on permet à ce dernier de descendre dans la conduite 13 en un mouvement descendant contrôlé résultant de la rotation du convoyeur à hélice 17. La vitesse du convoyeur est ajustée pour que le taux d'alimentation du matériau sous forme granulaire dans le réacteur soit adapté au besoin de ce dernier. En chauffant le mélange de sable et de matériau radio-actif, les produits gazeux s'échappent du bain 33 et une pression s'établit dans le réacteur qui force les gaz à s'échapper à contre-courant à travers le sable dans la conduite 13 tout en contournant les pales du convoyeur à hélice 17.

Tout produit réactif, toute substance qui peut être condensée, matériau granulaire, ou poussière peut être arrêté par le sable en descente pour être ensuite retourné au bain 33. Les gaz qui s'échappent de la chambre 15 peuvent sortir dans l'atmosphère à l'état relativement pur.

Ce système offre des possibilitiés d'application évidente dans la solidification de déchets nucléaires. On peut aussi l'utiliser dans des fours métallurgiques, et dans des appareils de chauffage utilisés pour récupérer des alliages spéciaux, pour incinérer des déchets dangereux, et dans des fours de production de verre et de céramiques. Evidement, on peut aussi envisager d'autres utilisations de ce système.

Par exemple, pour des déchets nucléaires, le système peut être utilisé avec du sable afin de condenser les matériaux volatils et arrêter les poussières. Dans le cas de déchets toxiques, où les déchets sont incinérés, on peut utiliser du sable et du coke pour arrêter la poussière et les gouttelettes. Le sable et un produit réactif peuvent être utilisés pour arrêter des produits dangereux. Enfin, on peut empêcher les poussières produites dans les fours métallurgiques de s'échapper dans l'atmosphère en utilisant le système selon l'invention.

Plus précisément, les pertes de matériaux volatils notamment les oxydes de césium et de ruthénium lorsque l'on traite des déchets nucléaires, sont contrôlées par le taux d'évaporation de la surface du bain liquide et le taux de dissolution dans le bain. Le fait de retourner au bain les déchets qui furent volatilisés ou entraînés par les gaz réduit considérablement les pertes parce que seulement une petite fraction du matériau retourné au bain sera volatilisée de nouveau ou entraînée par les gaz.

Dans cette application, les produits à traiter peuvent être alimentés sous forme de liquide, solide ou de boue par les entrées 5 ou 31.

Pour l'incinération des déchets toxiques, il est possible d'utiliser une alimentation continue de coke ou de sable pour attraper les gouttelettes et les particules solides qui ne seraient pas détruites dans le four. En contrôlant la température du matériau sous forme granulaire avant que ce dernier n'atteigne le réacteur, les déchets peuvent être brûlés ou retournés au réacteur pour traitement additionnel.

Dans certaines applications, il peut être avantageux de choisir un matériau sous forme granulaire qui puisse réagir avec des produits chimiques gazeux de façon à donner un produit qui sera retourné au réacteur.

En métallurgie, l'application principale consiste à empêcher la plus grande partie des poussières d'atteindre l'atmosphère.

## Revendications

1. Procédé de traitement d'effluents gazeux afin d'en enlever les impuretés, lesdits effluents gazeux s'échappant d'un réacteur à haute température (1), et un matériau sous forme granulaire (23) étant alimenté au réacteur, ladite méthode étant caractérisée en ce que:
-On alimente le matériau sous forme granulaire à travers une conduite (13) inclinée vers le bas, munie d'un convoyeur (17) dont la vitesse est commandée de façon à alimenter le réacteur d'une manière suffisante pour satisfaire à ses exigences;
-On fait remonter un courant d'effluents gazeux à contre-courant dans ladite conduite (13) à travers le matériau sous forme granulaire (23) et on contrôle indépendamment le taux d'alimentation du matériau sous forme granulaire et la vitesse des effluents gazeux de façon que les particules présentes dans les effluents gazeux soient sensiblement toutes arrétées par le matériau sous forme granulaire et retournées au réacteur à haute température, et l'on permet aux effluents gazeux purifiés de sortir du réacteur.

2. Procédé selon la revendication 1, caractérisée en ce que l'on contrôle le taux d'alimentation du matériau sous forme granulaire de façon à ce que ce dernier satisfasse au besoin du réacteur.

3. Procédé selon la revendication 2, caractérisée en ce que la vitesse des effluents gazeux est ajustée de façon à donner un maximum d'efficacité de filtration lorsque les effluents gazeux se déplacent à contre-courant dans le matériau sous forme granulaire.

4. Procédé selon la revendication 1 ou 2 caractérisée en ce que le convoyeur est un convoyeur à hélice.

5. Procédé selon la revendication 4, caractérisée en ce que l'on ajuste la vitesse des effluents gazeux dans le matériau granulaire au moyen du pas et du diamètre du convoyeur à hélice de façon que le matériau sous forme granulaire arrête pratiquement toutes les impuretés présentes dans les effluents gazeux lorsque lesdits effluents gazeux traversent ladite conduite.

6. Installation pour le traitement d'effluents gazeux afin d'en enlever les impuretés, comprenant un réacteur à haute température (1), où sont produits lesdits effluents gazeux, des premiers moyens (5) pour alimenter un matériau à traiter dans le réacteur, des moyens pour chauffer le contenu du réacteur et des moyens (29) pour permettre aux effluents gazeux de sortir de l'atmosphère, caractérisée par le fait qu'elle comprend des seconds moyens (13, 15), distincts des premiers moyens, pour alimenter un matériau sous forme granulaire au réacteur, lesdits seconds moyens comprenant une conduite (13) inclinée vers le bas reliée audit réacteur, un convoyeur (17) disposé dans ladite conduite pour alimenter le matériau sous forme granulaire dans le réacteur et des moyens de commande pour ajuster la vitesse dudit convoyeur de façon à introduire dans le réacteur une quantité de matériaux sous forme granulaire suffisante pour satisfaire les exigences du réacteur, ladite conduite comprenant des moyens permettant aux effluents gazeux de s'échapper vers le haut à contre-courant par la conduite inclinée à travers ledit matériau sous forme granulaire, et des moyens pour contrôler de façon indépendante le taux d'alimentation du matériau sous forme granulaire et la vitesse des effluents gazeux.

7. Installation selon la revendication 6, caractérisée en ce que le convoyeur est un convoyeur à hélice.

8. Installation selon la revendication 7, caractérisée en ce que le pas et le diamètre du convoyeur à hélice (17) sont tels que pratiquement toutes les impuretés présentes dans les effluents gazeux sont arrêtées par le matériau sous forme granulaire lorsque les effluents gazeux traversent ladite conduite (13).

9. Installation selon l'une ou plusieurs des revendications 6 à 8, caractérisée en ce que'elle comprend une entrée secondaire (31) disposée le long de ladite conduite (13) permettant l'introduction de matériau sous forme granulaire additionnel et/ou de matériaux dangereux dans le réacteur (1).

## Patentansprüche

1. Verfahren zur Behandlung von Abgasen, um die Verunreinigungen daraus zu entfernen, wobei die Abgase aus einem Hochtemperatur-Reaktor (1) austreten und ein Material in Form eines Granulates (23) dem Reaktor zugeführt wird, welches Verfahren dadurch gekennzeichnet ist, daß:
-das Material in Form eines Granulates durch eine nach abwärts geneigte Leitung (13) zugeführt wird, die mit einem Förderer (17) versehen ist, dessen Geschwindigkeit so gesteuert wird, daß der Reaktor auf solche Weise gespeist wird, daß seinen Anforderungen entsprochen wird;
-ein Strom von Abgasen im Gegenstrom in der genannten Leitung (13) durch das Material in Form eines Granulates (23) hochsteigen gelassen wird und unabhängig die Zufuhrmenge bzw. -rate an Material in Form eines Granulates und die Geschwindigkeit der Abgase so gesteuert wird, daß die in den Abgasen enthaltenen Teichen im wesentlichen alle vom Material in Form eines Granulates festgehalten und zum Hochtemperatur-Reaktor rückgeführt und die gereinigten Abgase aus dem Reaktor austreten gelassen werden.

2. Verfahren nach Anspruch 1, dadurch gekennzeichnet, daß die Zufuhrmenge bzw. -rate an Material in Form eines Granulates so gesteuert wird, daß sie den Anforderungen des Reaktors entspricht.

3. Verfahren nach Anspruch 2, dadurch gekennzeichnet, daß die Geschwindigkeit der Abgase so eingestellt wird, daß ein Maximum an Filterleistung erzielt wird, wenn sich die Abgase im Gegenstrom im Material in Form eines Granulates fortbewegen.

4. Verfahren nach Anspruch 1 oder 2, dadurch gekennzeichnet, daß der Förderer ein Schneckenförderer ist.

5. Verfahren nach Anspruch 4, dadurch gekennzeichnet, daß die Geschwindigkeit der Abgase im Material in Form eines Granulates mittels der Ganghöhe und dem Durchmesser des Schnekkenförderers so eingestellt wird, daß das Material in Form eines Granulates praktisch alle Verunreinigungen festhält, die in den Abgasen vorhanden sind, wenn die genannten Abgase die genannte Leitung durchströmen.

6. Vorrichtung zur Behandlung von Abgasen, um die Verunreinigungen daraus zu entfernen, umfassend einen Hochtemperatur-Reaktor (1), in dem die genannten Abgase erzeugt werden, erste Einrichtungen (5), um ein im Reaktor zu behandelndes Material zuzuführen, Einrichtungen zum Erwärmen des Inhalts des Reaktors und Einrichtungen (29), um das Austreten der Abgase in die Atmosphäre zu ermöglichen, dadurch gekennzeichnet, daß die Vorrichtung zweite Einrichtungen (13, 15) aufweist, die von den ersten Einrichtungen verschieden sind, um den Reaktor mit einem Material in Form eines Granulates zu beschicken, welche zweiten Einrichtungen eine mit dem genannten Reaktor verbundene, nach abwärts geneigte Leitung (13), einen Förderer (17), der in der genannten Leitung angeordnet ist, um den Reaktor mit dem Material in Form eines Granulates zu beschicken und eine Steuerungseinrichtung aufweist, um die Geschwindigkeit des genannten Förderers so einzustellen, daß der Reaktor mit einer Menge an Material in Form eines Granulates beschickt wird, die seinen Anforderungen entspricht, welche Leitung Einrichtungen aufweist, die ermöglichen, daß die Abgase im Gegenstrom durch die geneigte Leitung durch das Material in Form eines Granulates nach oben austreten können und Einrichtungen vorgesehen sind, um unabhängig die Zufuhrmenge bzw. -rate an Material in Form eines Granulates und die Geschwindigkeit der Abgase zu steuern.

7. Vorrichtung nach Anspruch 6, dadurch gekennzeichnet, daß der Förderer ein Schneckenförderer ist.

8. Vorrichtung nach Anspruch 7, dadurch gekennzeichnet, daß die Ganghöhe und der Durchmesser des Schneckenförderers (17) so gewählt sind, daß praktisch alle in den Abgasen vorhandenen Verunreinigungen vom Material in Form eines Granulates festgehalten werden, wenn die Abgase die genannte Leitung (13) durchströmen.

9. Vorrichtung nach einem oder mehreren der Ansprüche 6 bis 8, dadurch gekennzeichnet, daß sie eine sekundäre Einlaßleitung (31) aufweist, die entlang der genannten Leitung (13) angeordnet ist und die Beschickung des Reaktors (1) mit zusätzlichem Material in Form eines Granulates und/oder gefährlichem Material zuläßt.

## Claims

1. Method for the treatment of gaseous effluents in order to remove the impurities therefrom, the said gaseous effluents escaping from a high temperature reactor (1), and a material in granular form (23) being supplied to the reactor, the said method being characterised in that
-the material in granular form is supplied through a downwardly inclined pipe (13), provided with a conveyor (17) whereof the speed is controlled in order to supply the reactor in a manner sufficient to satisfy its requirements;
-countercurrently a stream of gaseous effluents is made to rise in said pipe (13) through the material in granular form (23) and the supply rate of the material in granular form and the speed of the gaseous effluents are controlled independently such that the particles present in the gaseous effluents are substantially all arrested by the material in granular form and returned to the high temperature reactor and the purified gaseous effluents are allowed to leave the reactor.

2. Method according to claim 1, characterised in that the supply rate of the material in granular form is controlled such that the latter satisfies the needs of the reactor.

3. Method according to claim 2, characterised in that the speed of the gaseous effluents is adjusted in order to provide a maximum filtration efficiency when the gaseous effluents move countercurrently through the material in granular form.

4. Method according to claim 1 or 2, characterised in that the conveyor is a screw conveyor.

5. Method according to claim 4, characterised in that the speed of the gaseous effluents in the granular material is adjusted by means of the pitch and diameter of the screw conveyor such that the material in granular form stops virtually all the impurities present in the gaseous effluents when the said gaseous effluents pass through said pipe.

6. Installation for the treatment of gaseous effluents in order to remove the impurities therefrom, comprising a high temperature reactor (1), where said gaseous effluents are produced, first means (5) for supplying a material to be treated in the reactor, means for heating the contents of the reactor and means (29) for enabling the gaseous effluents to leave into the atmosphere, characterised by the fact that it comprises second means (13, 15), separate from the first means, for supplying a material in granular form to the reactor, the said second means comprising a downwardly inclined pipe (13) connected to said reactor, a conveyor (17) disposed in said pipe for supplying the material in granular form to the reactor and control means for adjusting the speed of said conveyor in order to introduce into the reactor a quantity of material in granular form which is sufficient to satisfy the requirements of the reactor, said pipe comprising means enabling the gaseous effluents to escape upwards countercurrently through said material in granular form by way of the inclined pipe, and means for independently controlling the supply rate of the material in granular form and the speed of the gaseous effluents.

7. Installation according to claim 6, characterised in that the conveyor is a screw conveyor.

8. Installation according to claim 7, characterised in that the pitch and the diameter of the screw conveyor (17) are such that virtually all the impurities present in the gaseous effluents are arrested by the material in granular form when the gaseous effluents pass through said pipe (13).

9. Installation according to one or more of claims 6 to 8, characterised in that it comprises a secondary inlet (31) disposed along said pipe (13) allowing the introduction of additional material in granular form and/or of dangerous materials to the reactor (1).
